# EUROPÄISCHE PATENTSCHRIFT

(11) **EP 0 258 533 B1**
(45) Veröffentlichungstag und Bekanntmachung des Hinweises auf die Patenterteilung: **15.04.1992**
(21) Anmeldenummer: 87106746.8
(22) Anmeldetag: 08.05.1987
(51) Int. Cl.: B65H 19/30

(54) **Vorrichtung zum Einbringen einer Wickelhülse in eine Wickelmaschine**
Device for inserting a winding core in a winding machine
Dispositif pour insérer un noyau d'enroulement dans une machine de bobinage

(30) Priorität: 27.08.1986 DE 3629024
(43) Veröffentlichungstag der Anmeldung: 09.03.1988
(73) Patentinhaber: JAGENBERG Aktiengesellschaft, D-40476 Düsseldorf (DE)
(72) Erfinder: Müller, Georg, D-4040 Neuss (DE); Dropczynski, Hartmut, D-4047 Dormagen (DE); Kies, Luzian, D-4000 Düsseldorf (DE); Welp, Ewald Georg, D-4006 Erkrath (DE); Neumann, Waldemar, D-5657 Haan (DE); Hehner, Reinhard, D-5657 Haan (DE)
(74) Vertreter: Pfeiffer, Helmut, Dipl.-Ing.

(56) Entgegenhaltungen:
- DE-A- 3 243 994
- DE-C- 3 540 490
- GB-A- 2 065 081
- GB-A- 2 136 403

## Beschreibung

Die Erfindung betrifft eine Vorrichtung zum Einbringen einer Wickelhülse in eine Wickelmaschine mit mindestens einer Stützwalze und mindestens zwei Aufwickelböcken, mit einander gegenüberliegenden, die Wickelhülse aufnehmenden Dornen und mindestens einem zwischen einer Wickelhülsenaufnahmestellung und einer Wickelhülsenabgabestellung quer zur Stützwalzenachse schwenkbaren Wickelhülsengreifer.

Einer derartige Vorrichtung ist in der DE-A 32 43 994 beschrieben. Bei dieser bekannten Vorrichtung sind oberhalb einer mittleren Tragwalze zwei gegensinnig bewegliche Ausstoßbalken angeordnet, auf denen Schlitten mit Kernrohr-Einlegevorrichtungen und Spannpratzen angeordnet sind. Derartige Kernrohr-Einlegevorrichtungen bewegen sich mit dem Ausstoßbalken und erfordern zusätzliche, ausfahrbare Führungsschienen für das Kernrohr an Haltevorrichtungen, um das Kernrohr nach dem Lösen der Spannpratzen bis in den Bereich der Spannköpfe zu leiten. Dennoch ergibt sich keine präzise Führung und Halterung des Kernrohrs vor den Spannköpfen, da die Kernrohre frei bis in den Bereich der Spannköpfe rollen sollen. Außerdem sind derartige Vorrichtungen nur für Wickelmaschinen mit Ausstoßbalken geeignet. Bei Wickelmaschinen ohne solche Ausstoßbalken besteht daher keine Möglichkeit, eine derartige Vorrichtung einzusetzen. Desweiteren ist es mit Vorrichtungen, die der zusätzlichen ausfahrbaren Führungsschienen bedürfen, nicht möglich, angetriebene Spannköpfe zu verwenden. Solche Spannköpfe werden zusätzlich zu dem Antrieb über die Tragwalzen eingesetzt, um eine größere Wickelhärte im Bereich der Wickelhülse zu erreichen, wenn das Eigengewicht einer Rolle noch nicht ausreicht. Es ist nicht möglich, angetriebene Spannköpfe zum Einlegen einer neuen Hülse in die Wickelböcke axial zu verschieben. Die Wickelböcke müssen daher auseinander- und wieder zusammengefahren werden. Da nun aber bei der bekannten Vorrichtung die zusätzlich ausfahrbaren Führungsschienen an den Wickelböcken angeordnet sind, werden diese mit den Wickelböcken bewegt, so daß ein funktionsgerechtes Einlegen nicht möglich ist.

Aus der GB-A-2 136 403 ist es bekannt, mit vertikal linear beweglichen Hülsenhaltern neue Wickelhülsen von unten in eine mit den Aufnahmedornen im wesentlichen axial fluchtende Abgabeposition anzuheben. Aufgrund der Hülsenzufuhr von unten ist es nicht möglich, die neuen Wickelhülsen für beide Seiten der Stützwalze zentral gemeinsam zuzuführen. Für jede Seite der Stützwalze ist eine eigene Vorrichtung zum Zuführen neuer Wickelhülsen erforderlich, wobei die Wickelhülsen in achsparalleler Richtung zur Stützwalze einzeln aufwendig positioniert werden müssen.

Der Erfindung liegt die Aufgabe zugrunde, ein genaues, von den übrigen Bewegungs- und Funktionsabläufen der Wickelmaschine unabhängiges Positionieren der leeren Wickelhülsen zu ermöglichen, so daß das Einlegen vereinfacht und beschleunigt wird sowie weitgehend automatisch ablaufen kann.

Ausgehend von dieser Aufgabenstellung wird bei einer Vorrichtung der eingangs erwähnten Art vorgeschlagen, den Wickelhülsengreifer erfindungsgemäß teleskopierbar an einem in Führungen einer oberhalb der Stützwalze angeordneten Führungstraverse verfahrbaren Schlitten zu lagern und ihn in eine mit den Dornen im wesentlichen axial fluchtende Wickelhülsenabgabestellung bewegbar zu gestalten. Auf diese Weise ist die Bewegung der Wickelhülsengreifer von der Bewegung der Wickelböcke abgekoppelt. Auch das Ausstoßen einer fertiggewickelten Rolle geschieht völlig unabhängig von der Bewegung der Wickelhülsengreifer. Da die Wickelhülsenaufnahmestellung außerhalb der Stützwalze liegt, lassen sich die Wickelhülsen entweder gefahrlos von Hand in den Wickelhülsengreifer einlegen oder aber automatisch vom Wickelhülsengreifer aufnehmen.

Da der Wickelhülsengreifer an einem in Führungen an der Führungstraverse verschiebbaren Schlitten gelagert ist, ist eine Anpassung an unterschiedliche Bahnformate und zusätzlich ein Herausfahren des Wickelhüsengreifers in Richtung der Achse der Stützwalze möglich. Während des Betriebes läßt sich der Schlitten dann mittels einer zwischen dem Schlitten und der Führungstraverse wirkenden Arretierung festsetzen.

Ist die Schwenkachse für den Wickelhülsengreifer im Bereich unterhalb der Führungstraverse angeordnet, läßt sich eine Hülsenzange unterhalb dieser Schwenkachse in der Nähe der Stützwalze anordnen, so daß sich die Wickelhülsenaufnahmestellung oberhalb der Stützwalze etwa in der Längsmittelebene und die Wickelhülsenabgabestellung seitlich aus der Längsmittelebene herausgeschwenkt ergeben.

Im Hinblick darauf, daß die Wickelrollen beiderseits der Mittellängsebene der Stützwalze auf Lücke mit jeweils paarweise fluchtenden Stirnseiten angeordnet sind, lassen sich an jedem Schlitten zwei in entgegengesetzte Richtungen schwenkbare Wickelhülsengreifer anordnen.

Um die Wickelhülsen während des Wickelns in die Wickelhülsengreifer einlegen zu können, sind die Führungen für die Schlitten über die Länge der Stützwalze hinaus verlängert. Die Schlitten mit den Wickelhülsengreifern lassen sich somit aus der Wickelmaschine herausziehen, mit Wickelhülsen bestücken und wieder in die Wickelmaschine hineinschieben. Dabei stoßen die Wickelhülsen mit ihren Stirnseiten aneinander und die erste in die Wickelmaschine hineingeschobene Wickelhülse stößt gegen einen Anschlag, wordurch die Lage aller Wickelhülsen bezüglich der Wickelstationen bestimmt ist.

Ist die Längentoleranz der Wickelhülsen nicht genau genug auf den Abstand der Aufwickelstationen abgestimmt und genügend Platz in axialer Verlängerung der Stützwalze vorhanden, lassen sich die Schlitten mittels eines Abstandshalters entpsrechend der Länge der einzubringenden Wickelhülsen miteinander koppeln, so daß sich die Schlitten mit den Wickelhülsengreifern insgesamt in axialer Richtung aus der Wickelmaschine herausschieben lassen. Voraussetzung ist, daß die Führungen für die Schlitten etwa entsprechend der Gesamtlänge der einzubringenden Wickelhülsen über die Länge der Stützwalze hinaus verlängert sind.

Der Wickelhülsengreifer besteht in seiner einfachsten Form aus einem Träger, einem am Träger verschiebbar gelagerten Schlitten und einem am Schlitten schwenkbar gelagerten Hülsenzangenhalter. Das Verschieben des Schlittens gegenüber dem Träger und das Schwenken des Hülsenzangenhalters gegenüber dem Schlitten erfolgen vorzugsweise mit Hilfe je einer Hydraulik- oder Pneumatik-Kolben-Zylinder-Einheit oder durch einen elektromotorischen Antrieb. Bei dieser Ausführung befindet sich die Schwenkachse für den Hülsenzangenhalter etwa mittig zwischen der Hülsenzange und der Befestigung an der Führungstraverse.

Der Wickelhülsengreifer kann auch aus einem Träger, einer am Träger schwenkbar gelagerten Schlittenführung und einem als Schlitten ausgebildeten Hülsenzangenhalter bestehen. In diesem Falle befindet sich die Schwenkachse in der Nähe der Befestigung an der Führungstraverse. Das Verschieben des Schlittens und das Schwenken des Wickelhülsengreifers kann auch in diesem Fall durch je eine Hydraulik- oder Pneumatik-Kolben-Zylinder-Einheit oder durch einen elektromotorischen Antrieb erfolgen.

Vorteilhafterweise läßt sich das Teleskopieren und das Verschwenken des Wickelhülsengreifers mittels einer einzigen Betätigungsvorrichtung durchführen, wenn die Schlittenführung für den als Schlitten ausgebildeten Hülsenzangenhalter Teil eines in der schwenkbar gelagerten Schlittenführung geführten weiteren, über einen Lenker mit dem Träger gekoppelten Schlittens ist. Es ist in diesem Falle jedoch erforderlich, das Ausschwenken und das Teleskopieren so zu steuern, daß keine Fehlbewegungen eintreten.

Besonders vorteilhaft für das Steuern des Bewegungsablaufs ist es, wenn der Schlitten zweiteilig ausgebildet und ein oberer Schlittenteil mit einem Lenker gekoppelt ist, während ein unterer Schlittenteil die Schlittenführung für den Hülsenzangenhalter trägt. In diesem Falle sind eine Hydraulik- oder Pneumatik-Kolben-Zylinder-Einheit zwischen der schwenkbaren Schlittenführung und dem unteren Schlittenteil und eine weitere Hydraulik- oder Pneumatik-Kolben-Zylinder-Einheit zwischen dem unteren Schlittenteil und dem Hülsenzangenhalter angeordnet. Zusätzlich wird der Weg des oberen Schlittenteils durch zwei an der schwenkbaren Schlittenführung angeordnete Anschläge, der Weg des unteren Schlittenteils durch einen am oberen Schlittenteil und einen an der Schlittenführung angeordneten Anschlag sowie der Weg des Hülsenzangenhalters durch einen mit dem unteren Schlittenteil zusammenwirkenden Anschlag begrenzt.

Zwischen den beiden Schlittenteilen sowie zwischen dem unteren Schlittenteil und dem Hülsenzangenhalter angeordnete Federn, von denen eine als Zugfeder und eine als Druckfeder ausgebildet ist, sorgen dafür, daß der Wickelhülsengreifer vor dem Teleskopieren ausgeschwenkt und die Hülsenzangen vor dem Zurückfahren des Hülsenzangenhalters geschlossen werden.

Zu diesem Zweck greift die mit dem unteren Schlittenteil und dem Hülsenzangenhalter gekoppelte Kolben-Zylinder-Einheit nicht direkt am Hülsenzangenhalter, sondern indirekt über einen mit den Hülsenzangen verbundenen Schließhebel an.

Um einen Gleichlauf der beiden Backen der Hülsenzange zu erreichen, können diese über eine Verzahnung miteinander gekoppelt sein.

Ein weiteres Mittel, die Wickelhülsenaufnahme und die Wickelhülsenabgabe entsprechend der Stellung des Wickelhülsengreifers zu steuern, besteht aus einem mit dem Hülsenzangenhalter und dem Träger zusammenwirkenden Riegel, der an der schwenkbaren Schlittenführung gegen Federkraft beweglich gelagert ist. In der eingeschwenkten Stellung des Wickelhülsengreifers ist dieser Riegel entriegelt, während er in der ausgeschwenkten Stellung den Hülsenzangenhalter in der eingefahrenen Stellung festhält, so daß ein Öffnen der Hülsenzange in der Wickelhülsenabgabestellung ohne Verschieben des Hülsenzangenhalters möglich ist.

Lassen sich die Wickelhülsengreifer nicht axial verschieben, so müssen die Wickelhülsen von den Wickelhülsengreifern im Bereich der Wickelstationen aufgenommen werden, so daß die Wickelhülsen von außen in die Wickelhülsenaufnahmestellung gebracht werden müssen.

Dies läßt sich durch eine oberhalb der Stützwalze im Bereich der Wickelhülsenaufnahmestellung der Wickelhülsengreifer angeordnete, sich vorzugsweise über die Länge der Stützwalze erstreckende Hülsenrinne erreichen.

Auf diese Hülsenrinne lassen sich die Wickelhülsen von einem Ende der Stützwalze, mit ihren Stirnseiten aneinanderstoßend aufschieben, bis sich im Bereich jeder Wickelstation eine Wickelhülse befindet. Die Hülsenrinne läßt sich jedoch auch mittels Führungsschienen auf an den Aufwickelböcken angeordneten Trägern verschiebbar lagern, so daß sie sich in Achsrichtung der Stützwalze aus der Wickelmaschine herausziehen und mit Wickelhülsen belegen läßt. Vorzugsweise sind die Träger mit Rollen versehen. Um ein Verschieben des Hülsenzangenhalters zu vermeiden, kann die Hülsenrinne auch höhenverstellbar ausgebildet sein.

Die Erfindung wird nachstehend anhand mehrerer in der Zeichnung dargestellter Ausführungsbeispiele näher erläutert. In der Zeichnung zeigen:
Fig. 1 eine schematische Seitenansicht einer Wickelmaschine mit einem Wickelhülsengreifer,
Fig. 2 eine vergrößerte Darstellung des Wickelhülsengreifers aus Fig. 1 in Seitenansicht,
Fig. 3 eine schematische Draufsicht auf eine Wickelmaschine,
Fig. 4 eine ausschnittsweise Vergrößerung einer Wickelmaschine in der Draufsicht,
Fig. 5 eine ausschnittsweise Ansicht einer Wickelmaschine mit einem Wickelhülsengreifer und einer Hülsenrinne.

Von der Wickelmaschine mit den verschiedenen Ausführungen des Wickelhülsengreifers sind nur die Teile dargestellt, die zum Verständnis der Erfindung wichtig sind. Eine Warenbahn 1, beispielsweise eine Papierbahn, wird über eine Führungswalze 2 und eine Umlenkwalze 3 mehreren, jeweils aus einem Obermesser 4 und einem Untermesser 5 bestehenden Längsschneidern zugeführt und in eine Reihe von schmaleren Papierbahnen unterteilt, die in der Wickelmaschine zu Rollen gewickelt werden. Über eine Leitwalze 13 gelangen die Papierbahnen zu einer als Saugwalze ausgebildeten Stützwalze 6, die die Wickelrollen abstützt und beim Aufrollen in Drehung versetzt.

Im dargestellten Beispiel (Fig. 3) sind fünf Wickelstationen 7 bis 11 oberhalb der Stützwalze 6, aber seitlich von der senkrechten Längsmittelebene der Stützwalze 6 angeordnet. Der Wickelkern der Rollen besteht aus Wickelhülsen 12. Die Wickelhülsen 12 sind mittels Dornen 17 in paarweise abwechselnd auf der einen und auf der anderen Seite der Längsmittelebene der Stützwalze 6 angeordneten Aufwickelböcken 14 geführt.

Um sich dem zunehmendem Durchmesser der Wickelrollen 7 bis 11 anpassen zu können, sind an den Aufwickelböcken 14 Aufrollschlitten 15 angeordnet, die mittels Hydraulik- oder Pneumatik-Kolben-Zylinder-Einheiten 18 entlang einer Führung an den Aufwickelböcken 14 verfahrbar sind. Die Dorne 17 lassen sich mittels eines an jedem Aufrollschlitten 15 angeordneten Verfahrmotors 16 axial verschieben, um die Wickelhülsen 12 freizugeben oder aufzunehmen.

Die Aufwickelböcke 14 sind in Führungen 19 an einer in Achsrichtung der Stützwalze 6 verlaufenden Führungstraverse 21 verschiebbar gelagert und lassen sich mittels eines Verfahrmotors 20 auf die erforderliche Wickelbreite einstellen. Die Führungstraverse 21 ist an von Ständern 23 getragenen Querträgern 22 befestigt.

Bei der dargestellten Wickelmaschine wird bei Wickelbeginn auf die zunächst noch nachgiebige Wickelhülse 12 während der ersten Wicklungen ein zusätzlicher Druck ausgeübt. Dies wird durch auf einer mittels eines Hubantriebs 25 höhenverfahrbaren Druckrollentraverse 24 angeordnete Druckrollenschwingen 27 mit Druckrollen 30 erreicht. Die Druckrollenschwingen 27 werden mittels einer Kolben-Zylinder-Einheit 28 verschwenkt und sind auf einem Schlitten 26 gelagert, der in Führungen 29 auf der Druckrollentraverse 24 bewegbar ist.

Ein Wickelhülsengreifer 33 ist oberhalb der Stützwalze 6 im Freiraum zwischen den Wickelstationen 7 bis 11 angeordnet. Zu diesem Zweck verläuft unterhalb der Führungstraverse 21 ein Führungsträger 32 (Fig. 2), der sich über die Länge der Stützwalze 6 und darüber hinaus um ein solches Stück erstreckt, daß sich die Wickelhülsen 12 außerhalb der Wickelmaschine in die Wickelhülsengreifer 33 einlegen lassen. Der Wickelhülsengreifer 33 besteht deshalb aus einem Träger 31, der an dem Führungsträger 32 verfahrbar ist, auf dem ein in senkrechter Richtung verschiebbarer Schlitten 34 geführt ist. An dem Schlitten 34 ist ein Hülsenzangenhalter 35 in einer Schwenkachse 36 angelenkt. Der Schlitten 34 wird mittels einer ersten Kolben-Zylinder-Einheit 37 verschoben, während der Hülsenzangenhalter 35 mittels einer zweiten Kolben-Zylinder-Einheit 38 verschwenkt wird. Am freien, der Stützwalze 6 zugekehrten Ende des Hülsenzangenhalters 35 ist eine aus zwei Backen bestehende Hülsenzange 39 angeordnet. Die Wickelhülse 12 wird in der Hülsenzange 39 mittels Zangenrollen 40 gehalten.

Während des Wickelns werden die Wickelhülsengreifer 33 auf dem Führungsträger 32 verschoben, bis sie außerhalb des Bereichs der Stützwalze 6 liegen. Dann werden von Hand in jeweils zwei benachbarte Wickelhülsengreifer 33 je eine Wickelhülse 12 eingelegt und entlang dem Führungsträger 32 über die Stützwalze 6 geschoben. Obwohl die Wickelrollen auf Lücke, jedoch mit paarweise fluchtenden Stirnseiten liegen, können die Wickelhülsen 12 mit aneinanderstoßenden Stirnseiten in die Wickelmaschine hineingeschoben werden, bis die erste Wickelhülse 12 an einen der Wickelstation 8 (Fig. 3) entsprechenden Anschlag an dem letzten Aufwickelbock 14 anstößt. Bei ausreichender Längengenauigkeit liegen die anderen Wickelhülsen 12 genau im Bereich der Wickelstationen 7, 9, 10, 11.

Nachdem die Rollen fertig gewickelt sind, werden sie von der Wickelmaschine abgenommen, und es müssen leere Wickelhülsen 12 in die Wickelstationen 7 bis 11 eingelegt werden.

Zu diesem Zweck werden zunächst die Kolben-Zylinder-Einheiten 38 zum Verschwenken der Hülsenzangenhalter 35 betätigt, und anschließend wird der Schlitten 34 mit Hilfe der Kolben-Zylinder-Einheit 37 abgesenkt. Hierdurch gelangen die Wickelhülsen 12 in den Bereich der Dorne 17 an den Aufrollschlitten 15. Die Dorne 17 werden mit Hilfe der Verfahrmotoren 16 in die Wickelhülsen 12 hineingefahren und die Wickelhülsengreifer 33 werden in ihre ursprüngliche Stellung zurückgebracht, wobei die Wickelhülsen 12 von den Hülsenzangen 39 freigegeben werden. Jetzt werden die durch die Dorne 17 an den Aufrollschlitten 15 gehaltenen Hülsen 12 gegen die Stützwalze 6 gefahren, Die Druckrollenschwingen 27 mit den Druckrollen 30 auf die Wickelhülsen 12 abgesenkt, und das Wickeln kann beginnen.

Während in Fig. 2 der Führungsträger 32 als T-Träger ausgebildet ist, sind in den Fig. 3, 4 und 5 parallele Führungsstangen 41 dargestellt, auf denen Schlitten 42 verschiebbar angeordnet sind. Diese Schlitten 42 lassen sich jeweils an der Führungstraverse 21 arretieren, wenn sie die richtige Position im Verhältnis zu den Wickelstationen 7 bis 11 eingenommen haben.

An jedem Schlitten 42 (Fig. 3 und 4) sind zwei in entgegengesetzter Richtung schwenkbare Wickelhülsengreifer 33 angelenkt, und zwischen den einzelnen Schlitten 42 sind Abstandshalter 44 befestigt, so daß Längentoleranzen bei den Wickelhülsen 12 keinen Einfluß auf deren Lage in bezug auf die Wickelstationen 7 bis 11 haben. In diesem Falle müssen die mittels der Abstandshalter 44 verbundenen Schlitten 42 als Ganzes auf den Führungen 41 aus dem Bereich der Stützwalze 6 herausgeschoben werden, wenn die Wickelhülsen 12, wie oben beschrieben, von Hand in die Wickelhülsengreifer 33 eingelegt werden.

Ein axiales Verschieben der Wickelhülsengreifer 33 ist nicht erforderlich, wenn, wie in Fig. 5 dargestellt, eine Hülsenrinne 62 in der Längsmittelebene oberhalb der Stützwalze 6 angeordnet wird. Diese Hülsenrinne 62 kann mit Führungsschienen 63 ortsfest auf Rollen 64 der Aufwickelböcke 14 ruhen, so daß die Aufwickelböcke 14 zur Formatänderung verfahrbar bleiben, ohne daß sich die Hülsenrinne 62 bewegt.

Die Wickelhülsen 12 werden auf der Hülsenrinne 62 in die Wickelmaschine hineingeschoben und befinden sich, nachdem die vorderste gegen einen Anschlag gestoßen ist, in der Wickelhülsenaufnahmestellung im Bereich der einzelnen Wickelstationen 7 bis 11.

Desweiteren ist es auch möglich, die Hülsenrinne 62 auf den Rollen 64 verschiebbar anzuordnen, um sie aus dem Bereich oberhalb der Stützwalze 6 herausfahren und außerhalb der Stützwalze 6 mit Wickelhülsen 12 belegen zu können. Anschließend wird die Hülsenrinne 62 wieder in die Wickelmaschine hineingeschoben, bis die Wickelhülsen 12 in ihre Aufnahmestellungen gelangt sind.

Werden die Wickelhülsen 12 mittels der Hülsenrinne 62 in die Wickelhülsenaufnahmestellung gebracht, ist es nicht erforderlich, die Wickelhülsengreifer 33 unabhängig von den Aufwickelböcken 14 zu verschieben, so daß sich diese Aufwickelböcke 14 als Träger für die Wickelhülsengreifer 33 heranziehen lassen. In Fig. 5 ist ein derartiger Wickelhülsengreifer 33 dargestellt. Er besteht aus einem Schlitten 42, der parallel zur Stützwalzenachse auf der an der Führungstraverse 21 gelagerten Führung 41 verschiebbar ist. Die Längsverschiebung des Wickelhülsengreifers 33 in bezug auf den Aufwickelbock 14 wird durch eine Kolben-Zylinder-Einheit 83 gesteuert, die den Aufwickelbock 14 und den Schlitten 42 miteinander verbindet.

In einer Schwenkachse 136 am Schlitten 42 ist ein Schwenkhalter 145 mit einer Schlittenführung 45 angeordnet, an der ein aus einem oberen Schlittenteil 50 und einem unteren Schlittenteil 51 bestehender zweiteiliger Schlitten geführt ist. Zwischen dem oberen Schlittenteil 50 und einer seitlichen Verlängerung 85 des Schlittens 42 ist ein Lenker 49 angeordnet, während an einer Verlängerung 86 am unteren Schlittenteil 51 eine weitere Schlittenführung 52 für einen als Schlitten ausgebildeten Hülsenzangenhalter 46 angeordnet ist. Eine Kolben-Zylinder-Einheit 47 ist an dem Schwenkhalter 145 und am unteren Schlittenteil 51 sowie eine weitere Kolben-Zylinder-Einheit 48 an dem unteren Schlittenteil 51 und einem Schließhebel 80 für die Hülsenzange 39 angelenkt. Zwischen dem oberen Schlittenteil 50 und dem unteren Schlittenteil 51 ist eine Zugfeder 58 und zwischen der Verlängerung 86 am unteren Schlittenteil 51 und dem Hülsenzangenhalter 46 eine Druckfeder 59 angeordnet.

Der freie Weg des oberen Schlittenteils 50 wird durch an dem Schwenkhalter 145 befestigte einstellare Anschläge 53, 54, der freie Weg des zweiten Schlittenteils 51 durch einen am oberen Schlittenteil 50 angeordneten einstellbaren Anschlag 55 und einen an der Schlittenführung 45 angeordneten einstellbaren weiteren Anschlag 56 begrenzt. Der Weg des Hülsenzangenhalters 46 wird hingegen durch einen mit der weiteren Schlittenführung 52 zusammenwirkenden einstellbaren Anschlag 57 bestimmt.

Ein Riegel 61 ist an der weiteren Schlittenführung 52 angelenkt und weist an seinem einen freien Ende eine Rastnase 66 auf, die mit einem Vorsprung 67 am Hülsenzangenhalter 46 zusammenwirkt. Das andere freie Ende des Riegels 61 wirkt mit einem an der seitlichen Verlängerung 85 des Schlittens 42 angeordneten Stößel 84 gegen die Wirkung einer Feder 65 derart zusammen, daß in der dargestellten senkrechten Stellung des Schwenkhalters 145 eine Entriegelung stattfindet.

In der in Fig. 5 dargestellten Stellung befindet sich der Wickelhülsengreifer 33 in der Wickelhülsenaufnahmestellung. Die Kolben-Zylinder-Einheit 47 ist ganz eingefahren, so daß der obere Schlittenteil 50 am Anschlag 53 und der untere Schlittenteil 51 am Anschlag 55 anliegt. Der Lenker 49 hält dadurch die Schlittenführung 45 in der dargestellten senkrechten Stellung fest. Die Kolben-Zylinder-Einheit 48 ist von ihrer ganz ausgefahrenen Stellung schon ein gewisses Stück zurückgefahren, so daß die Hülsenzange 39 über der Wickelhülse 12 geschlossen ist.

Um eine gleichmäßige Bewegung der beiden Schenkel der Hülsenzange 39 zu erreichen, sind diese über eine Verzahnung 60 miteinander gekoppelt. Die Kolbenstange der Kolben-Zylinder-Einheit 48 greift an der Hülsenzange 39 über den Schließhebel 80 an. Mittels der Druckfeder 59 wird der Hülsenzangehalter 46 in die dargestellte Endstellung geschoben, da der Riegel 61 in der Offenstellung ist. Fährt nun die Kolben-Zylinder-Einheit 48 weiter ein, wird der Hülsenzangenhalter 46 mit der Hülsenzange 39 und der Wickelhülse 12 angehoben, so daß sich der Wickelhülsengreifer 33 aus der Wickelhülsenaufnahmestellung in die Wickelhülsenabgabestellung verschwenken läßt. Dies geschieht dadurch, daß die Kolben-Zylinder-Einheit 47 ausgefahren wird. Der untere Schlittenteil 51 verschiebt sich nach unten und nimmt den oberen Schlittenteil 50 über die Zugfeder 58 mit, wodurch der Lenker 49 den Schwenkhalter 145 mit der Schlittenführung 45 in die ausgelenkte Stellung (strichpunktiert dargestellt) drückt. Dabei legt sich die Rastnase 66 hinter den Vorsprung 67. Sobald der obere Schlittenteil 50 auf den Anschlag 54 trifft, bleibt er stehen und nur der untere Schlittenteil 51 bewegt sich weiter, so daß sich der Wickelhülsengreifer 33 bis in seine Wickelhülsenabgabestellung verlängert.

Um die Hülsenzange 39 zu öffnen, wird die Kolben-Zylinder-Einheit 48 erneut ausgefahren. Da der Riegel 61 mit seiner Rastnase 66 inzwischen hinter dem Vorsprung 67 liegt, verschiebt sich der Hülsenzangenhalter 46 nicht, sondern die Hülsenzange 39 öffent sich unmittelbar. Nach Übernahme der Wickelhülse 12 durch die Dorne 17 an zwei benachbarten Aufwickelböcken 14 werden die Kolben-Zylinder-Einheiten 47, 48 erneut so betätigt, daß der Wickelhülsengreifer 33 in die Wickelaufnahmestellung zurückgelangt.

## Patentansprüche

1. Vorrichtung zum Einbringen einer Wickelhülse (12) in eine Wickelmaschine mit mindestens einer Stützwalze (6) und mindestens zwei Aufwickelböcken (14), mit einander gegenüberliegenden, die Wickelhülse (12) aufnehmenden Dornen (17) und mindestens einem zwischen einer Wickelhülsenaufnahmestellung und einer Wickelhülsenabgabestellung quer zur Stützwalzenachse schwenkbaren Wickelhülsengreifer (33), **dadurch gekennzeichnet**, daß der Wickelhülsengreifer (33) teleskopierbar an einem in Führungen (32, 41) einer oberhalb der Stützwalze (6) angeordneten Führungstraverse (21) verfahrbaren Schlitten (34, 42) gelagert und in eine mit den Dornen (17) im wesentlichen axial fluchtende Wickelhülsenabgabestellung bewegbar ist.

2. Vorrichtung nach Anspruch 1, **dadurch gekennzeichnet**, daß der Wickelhülsengreifer (33) eine unterhalb seiner Schwenkachse (36, 136) angeordnete Hülsenzange (39) aufweist.

3. Vorrichtung nach Anspruch 1 oder 2, **gekennzeichnet durch** eine Arretierung zwischen dem Schlitten (42) und der Führungstraverse (21).

4. Vorrichtung nach Anspruch 3, **dadurch gekennzeichnet**, daß an dem Schlitten (42) zwei in entgegengesetzte Richtungen schwenkbare Wickelhülsengreifer (33) angeordnet sind.

5. Vorrichtung nach einem der Ansprüche 1 bis 4, **dadurch gekennzeichnet**, daß die Führungen (41) über die Länge der Stützwalze (6) hinaus verlängert sind.

6. Vorrichtung nach Anspruch 5, **dadurch gekennzeichnet**, daß die Schlitten (42) mittels eines Abstandshalters (44) gekoppelt sind.

7. Vorrichtung nach einem der Ansprüche 2 bis 5, **dadurch gekennzeichnet**, daß der Wickelhülsengreifer (33) aus einem Träger (31), einem am Träger (31) verschiebbar gelagerten Schlitten (34) und einem am Schlitten (34) schwenkbar gelagerten Hülsenzangenhalter (35) besteht.

8. Vorrichtung nach Anspruch 7, **dadurch gekennzeichnet**, daß zwischen dem Träger (31) und dem Schlitten (34) sowie dem Schlitten (34) und dem Hülsenzangenhalter (35) je eine Hydraulik- oder Pneumatik-Kolben-Zylinder-Einheit (37, 38) angeordnet ist.

9. Vorrichtung nach einem der Ansprüche 2 bis 5, **dadurch gekennzeichnet**, daß der Wickelhülsengreifer (33) aus einem Schlitten (42), einem am Schlitten (42) schwenkbar gelagerten Schwenkhalter (145) und einem als Schlitten ausgebildeten Hülsenzangenhalter (46) besteht.

10. Vorrichtung nach Anspruch 9, **dadurch gekennzeichnet**, daß zwischen dem Schlitten (42) und dem Schwenkhalter (145) sowie dem Schwenkhalter (145) und dem Hülsenzangenhalter (46) je eine Hydraulik- oder Pneumatik-Kolben-Zylinder-Einheit (47, 48) angeordnet ist.

11. Vorrichtung nach Anspruch 9, **dadurch gekennzeichnet**, daß die Schlittenführung (52) für den als Schlitten ausgebildeten Hülsenzangenhalter (46) Teil eines in dem schwenkbar gelagerten Schwenkhalter (145) geführten weiteren, über einen Lenker (49) mit dem Schlitten (42) gekoppelten Schlittens (50, 51) ist.

12. Vorrichtung nach Anspruch 11, **dadurch gekennzeichnet**, daß der Schlitten (50, 51) zweiteilig ausgebildet und ein oberer Schlittenteil (50) mit dem Lenker (49) gekoppelt ist und ein unterer Schlittenteil (51) die Schlittenführung (52) für den Hülsenzangenhalter (46) trägt.

13. Vorrichtung nach Anspruch 12, **dadurch gekennzeichnet**, daß zwischen der schwenkbaren Schlittenführung (45) und dem unteren Schlittenteil (51) sowie zwischen dem unteren Schlittenteil (51) und dem Hülsenzangenhalter (46) je eine Hydraulik- oder Pneumatik-Kolben-Zylinder-Einheit (47, 48) angeordnet ist.

14. Vorrichtung nach Anspruch 13, **dadurch gekennzeichnet**, daß der Weg des oberen Schlittenteils (50) durch zwei an der schwenkbaren Schlittenführung (45) angeordnete Anschläge (53, 54), der Weg des unteren Schlittenteils (51) durch einen am oberen Schlittenteil (50) und durch einen an dem Schwenkhalter (145) angeordneten Anschlag (55, 56) und der Weg des Hülsenzangenhalters (46) durch einen Anschlag (57) zum zweiten Schlittenteil (51) begrenzt ist.

15. Vorrichtung nach einem der Ansprüche 12 bis 14, **dadurch gekennzeichnet**, daß zwischen den beiden Schlittenteilen (50, 51) sowie zwischen dem unteren Schlittenteil (51) und dem Hülsenzangenhalter (46) Federn (58, 59) angeordnet sind.

16. Vorrichtung nach Anspruch 15, **dadurch gekennzeichnet**, daß die Hülsenzange (39) mit der Kolben-Zylinder-Einheit (48) für den Hülsenzangenhalter (46) gekoppelt ist.

17. Vorrichtung nach Anspruch 16, **dadurch gekennzeichnet**, daß die Hülsenzange (39) zwei über eine Verzahnung (60) miteinander gekoppelte Backen aufweist.

18. Vorrichtung nach Anspruch 17, **dadurch gekennzeichnet**, daß an dem Schwenkhalter (145) ein mit dem Hülsenzangenhalter (46) und dem Schlitten (42) zusammenwirkender Riegel (61) gegen Federkraft (65) schwenkbar gelagert ist.

19. Vorrichtung nach einem der Ansprüche 15 bis 18, **dadurch gekennzeichnet**, daß die Feder (58) zwischen den beiden Schlittenteilen (50, 51) als Zugfeder und die Feder (59) zwischen dem unteren Schlittenteil (51) und dem Hülsenzangenhalter (46) als Druckfeder ausgebildet ist.

20. Vorrichtung nach einem oder mehreren der Ansprüche 1 bis 19, **dadurch gekennzeichnet**, daß jeweils oberhalb einer Stützwalze (6) im Bereich der Wickelhülsenaufnahmestellung des Wickelhülsengreifers (33) eine Hülsenrinne (62) angeordnet ist.

21. Vorrichtung nach Anspruch 20, **dadurch gekennzeichnet**, daß die Hülsenrinne (62) mittels Führungsschienen (63) auf an den Aufwickelböcken (14) angeordneten Trägern (64) verschiebbar gelagert ist.

22. Vorrichtung nach Anspruch 21, **dadurch gekennzeichnet**, daß die Träger (64) Rollen aufweisen.

23. Vorrichtung nach Anspruch 21, **dadurch gekennzeichnet**, daß die Hülsenrinnen (62) höhenverstellbar ausgebildet ist.

## Claims

1. Device for introducing a winding tube (12) into a winding machine, with at least one supporting roller (6) and at least two winding frames (14), with mutually opposed spindles (17) receiving the winding tube (12), and with at least one winding-tube gripper (33) pivotable transversely relative to the axis of the supporting roller between a winding-tube receiving position and a winding-tube delivery position, characterised in that the winding-tube gripper (33) is mounted telescopically on a slide (34, 42) moveable in guides (32, 41) of a guide crossmember (21) arranged above the supporting roller (6) and can be moved into a winding-tube delivery position essentially axially in line with the spindles (17).

2. Device according to Claim 1, characterised in that the winding-tube gripper (33) has tube-tongs (39) arranged underneath its pivot axis (36, 136).

3. Device according to Claim 1 or 2, characterised by a detent between the slide (42) and the guide crossmember (21).

4. Device according to Claim 3, characterised in that two winding-tube grippers (33) pivotable in opposite directions are arranged on the slide (42).

5. Device according to one of Claims 1 to 4, characterised in that the guides (41) are extended beyond the length of the supporting roller (6).

6. Device according to Claim 5, characterised in that the slides (42) are coupled by means of a spacer (44).

7. Device according to one of Claims 2 to 5, characterised in that the winding-tube gripper (33) consists of a carrier (31), a slide (34) mounted displaceably on the carrier (31), and a tube-tong holder (35) mounted pivotably on the slide (34).

8. Device according to Claim 7, characterised in that a hydraulic or pneumatic piston/cylinder unit (37, 38) is arranged respectively between the carrier (31) and the slide (34) and the slide (34) and the tube-tong holder (35).

9. Device according to one of Claims 2 to 5, characterised in that the winding-tube gripper (33) consists of a slide (42), a pivoting holder (145) mounted pivotably on the slide (42), and a tube-tong holder (46) designed as a slide.

10. Device according to Claim 9, characterised in that a hydraulic or pneumatic piston/cylinder unit (47, 48) is arranged respectively between the slide (42) and the pivoting holder (145) and the pivoting holder (145) and the tube-tong holder (46).

11. Device according to Claim 9, characterised in that the slide guide (52) for the tube-tong holder (46) designed as a slide is part of a further slide (50, 51) guided in the pivotably mounted pivoting holder (145) and coupled to the slide (42) via a link (49).

12. Device according to Claim 11, characterised in that the slide (50, 51) is made in two parts, and an upper slide part (50) is coupled to the link (49) and a lower slide part (51) carries the slide guide (52) for the tube-tong holder (46).

13. Device according to Claim 12, characterised in that a hydraulic or pneumatic piston/cylinder unit (47, 48) is arranged respectively between the pivotable slide guide (45) and the lower slide part (51) and between the lower slide part (51) and the tube-tong holder (46).

14. Device according to Claim 13, characterised in that the travel of the upper slide part (50) is limited by two stops (53, 54) located on the pivotable slide guide (45), the travel of the lower slide part (51) is limited by a stop (55) located on the upper slide part (50) and by one (56) located on the pivoting holder (145), and the travel of the tube-tong holder (46) is limited relative to the second slide part (51) by a stop (57).

15. Device according to one of Claims 12 to 14, characterised in that springs (58, 59) are arranged between the two slide parts (50, 51) and between the lower slide part (51) and the tube-tong holder (46).

16. Device according to Claim 15, characterised in that the tube-tongs (39) are coupled to the piston/cylinder unit (48) for the tube-tong holder (46).

17. Device according to Claim 16, characterised in that the tube-tongs (39) have two jaws coupled to one another via a toothing (60).

18. Device according to Claim 17, characterised in that a bolt (61) interacting with the tube-tong holder (46) and the slide (42) is mounted on the pivoting holder (145) so as to be pivotable counter to spring force (65).

19. Device according to one of Claims 15 to 18, characterised in that the spring (58) between the two slide parts (50, 51) is designed as a tension spring, and the spring (59) between the lower slide part (51) and the tube-tong holder (46) is designed as a compression spring.

20. Device according to one or more of Claims 1 to 19, characterised in that a tube trough (62) is arranged respectively above a supporting roller (6) in the region of the winding-tube receiving position of the winding-tube gripper (33).

21. Device according to Claim 20, characterised in that the tube trough (62) is mounted displaceably by means of guide rails (63) on carriers (64) arranged on the winding frames (14).

22. Device according to Claim 21, characterised in that the carriers (64) have rollers.

23. Device according to Claim 21, characterised in that the tube troughs (62) are made vertically adjustable.

## Revendications

1. Dispositif pour insérer un mandrin d'enroulement (12) dans une machine de bobinage avec au moins un cylindre d'appui (6) et au moins deux chevalets de bobinage (14), avec des broches (17) se faisant face recevant le mandrin d'enroulement (12) et au moins une griffe de saisie de mandrins d'enroulement (33) oscillant transversalement à l'axe du cylindre d'appui entre une position de saisie des mandrins d'enroulement et une position de déchargement des mandrins d'enroulement, caractérisé en ce que la griffe de saisie de mandrins d'enroulement (33) est montée de manière télescopique sur un chariot (34, 42) mobile dans des guides (32, 41) d'une traverse de guidage (21) disposée au-dessus du cylindre d'appui (6) et est déplaçable jusqu'à une position de déchargement des mandrins d'enroulement essentiellement à fleur axialement avec les broches (17).

2. Dispositif suivant la revendication 1, caractérisé en ce que la griffe de saisie de mandrins d'enroulement (33) présente une pince de mandrins (39) disposée sous son axe de basculement (36, 136).

3. Dispositif suivant la revendication 1 ou 2, caractérisé par un arrêt entre le chariot (42) et la traverse de guidage (21).

4. Dispositif suivant la revendication 3, caractérisé en ce que deux griffes de saisie de mandrins d'enroulement (33) basculant dans des directions opposées sont montées sur le chariot (42).

5. Dispositif suivant l'une ou l'autre des revendications 1 à 4, caractérisé en ce que les guides (41) sont prolongés au-delà de la longueur du cylindre d'appui (6).

6. Dispositif suivant la revendication 5, caractérisé en ce que les chariots (42) sont couplés au moyen d'une pièce d'écartement (44).

7. Dispositif suivant l'une ou l'autre des revendications 2 à 5, caractérisé en ce que la griffe de saisie de mandrins d'enroulement (33) se compose d'un support (31), d'un chariot (34) coulissant sur le support (31) et d'un support de pince de mandrin (35) basculant monté sur le chariot (34).

8. Dispositif suivant la revendication 7, caractérisé en ce qu'entre le support (31) et le chariot (34) ainsi qu'entre le chariot (34) et le support de pince de mandrin (35) est disposée une unité de vérin hydraulique ou pneumatique (37, 38).

9. Dispositif suivant l'une ou l'autre des revendications 2 à 5, caractérisé en ce que la griffe de saisie de mandrins d'enroulement (33) se compose d'un chariot (42), d'un support basculant (145) monté sur le chariot (42) et d'un support de pince de mandrin (46) constituant un chariot.

10. Dispositif suivant la revendication 9, caractérisé en ce qu'entre le chariot (42) et le support basculant (145) ainsi qu'entre le support basculant (145) et le support de pince de mandrin (46) est disposée une unité de vérin hydraulique ou pneumatique (47, 48).

11. Dispositif suivant la revendication 9, caractérisé en ce que le guidage de chariot (52) pour le support de pince de mandrin (46) constituant un chariot fait partie d'un autre chariot (50, 51) guidé dans le support basculant (145) inclinable et couplé au chariot (42) au moyen d'une bielle (49).

12. Dispositif suivant la revendication 11, caractérisé en ce que le chariot (50, 51) est en deux parties et en ce qu'une partie de chariot supérieure (50) est couplée à la bielle (49) et une partie de chariot inférieure (51) porte le guidage de chariot (52) pour le support de pince de mandrin (46).

13. Dispositif suivant la revendication 12, caractérisé en ce qu'entre le guidage de chariot (45) basculant et la partie de chariot inférieure (51) ainsi qu'entre la partie de chariot inférieure (51) et le support de pince de mandrin (46) est disposée une unité de vérin hydraulique ou pneumatique (47, 48).

14. Dispositif suivant la revendication 13, caractérisé en ce que la course de la partie de chariot supérieure (50) est limitée par deux butées (53, 54) disposées sur le guidage basculant de chariot (45), la course de la partie de chariot inférieure (51) est limitée par une butée disposée sur la partie de chariot supérieure (50) et par une butée disposée sur le support basculant (145) et la course du support de pince de mandrin (46) est limitée par une butée (57) sur la seconde partie de chariot (51).

15. Dispositif suivant l'une ou l'autre des revendications 12 à 14, caractérisé en ce qu'entre les deux parties de chariot (50, 51) ainsi qu'entre la partie de chariot inférieure (51) et le support de pince de mandrin (46) sont disposés des ressorts (58, 59).

16. Dispositif suivant la revendication 15, caractérisé en ce que la pince de mandrin (39) est couplée à l'unité de vérin (48) pour le support de pince de mandrin (46).

17. Dispositif suivant la revendication 16, caractérisé en ce que la pince de mandrin (39) présente deux mâchoires couplées l'une à l'autre par une liaison dentée (60).

18. Dispositif suivant la revendication 17, caractérisé en ce que, sur le support basculant (145), est monté un verrou (61) coopérant avec le support de pince de mandrin (46) et avec le chariot (42) et inclinable contre la force d'un ressort (65).

19. Dispositif suivant l'une ou l'autre des revendications 15 à 18, caractérisé en ce que le ressort (58) monté entre les deux parties de chariot (50, 51) est un ressort de traction et le ressort (59) monté entre la partie de chariot inférieure (51) et le support de pince de mandrin (46) est un ressort de pression.

20. Dispositif suivant une ou plusieurs des revendications 1 à 19, caractérisé en ce qu'une rigole à mandrins (62) est disposée au-dessus de chacun des cylindres d'appui (6) dans la région de la position de saisie des mandrins d'enroulement de la griffe de saisie de mandrins d'enroulement (33).

21. Dispositif suivant la revendication 20, caractérisé en ce que la rigole à mandrins (62) est coulissante sur des suppports (64) disposés sur les chevalets de bobinage (14) au moyen de rails de guidage (63).

22. Dispositif suivant la revendication 22, caractérisé en ce que les supports (64) présentent des roulettes.

23. Dispositif suivant la revendication 21, caractérisé en ce que les rigoles à mandrins (62) sont réglables en hauteur.
